# DEMANDE DE BREVET EUROPEEN

(11) **EP 4 786 399 A1**
(43) Date de publication de la demande: **05.08.2026**
(21) Numéro de dépôt: 25315025.4
(22) Date de dépôt: 30.01.2025
(51) Int. Cl.: B66C 23/20

(54) **DISPOSITIF D'AIDE À L'ÉLÉVATION ET AU SOUTIEN PROVISOIRE D'UNE CHARGE NOTAMMENT DU TYPE BLOC DE POMPE À CHALEUR OU DE CLIMATISEUR**

(71) Demandeur: MACC, 86104 Chatellerault Cedex (FR)
(72) Inventeur: Cupif, Bertrand, 86104 Châtellerault Cedex (FR); Souriau, Jérémy, 86104 Châtellerault Cedex (FR)

(57) **Abrégé**

Dispositif (1) d'aide à l'élévation et au soutien provisoire d'une charge (10), notamment formant un bloc parallélépipédique, telle qu'une pompe à chaleur et/ou climatiseur, pour sa fixation contre une paroi, comportant
- un mât (2) réglable en hauteur et présentant deux extrémités distales (20, 21),
- un premier bras (3A) et un second bras (3B) agencés en croix par rapport au mât (2) et à une extrémité proximale (22) du mât,
- une traverse (4) agencée à une extrémité distale (21) du mât en lui étant perpendiculaire, et
- un treuil (5) monté sur la traverse (4),
caractérisé en ce que le treuil (5) est apte à être translaté le long de la traverse (4).

## Description

L'invention concerne un dispositif d'aide à l'élévation et au soutien provisoire d'une charge pour son agencement sur des supports muraux horizontaux fixés en hauteur, la charge formant notamment un bloc parallélépipédique tel qu'une pompe à chaleur (PAC) et/ou un climatiseur.

L'invention sera plus particulièrement décrite quant à un dispositif pour monter et installer un bloc du type PAC ou climatisateur sur des supports d'une façade, sans toutefois y être limitée.

Un dispositif connu pour faire monter un bloc de climatisation sur des supports muraux en équerre fixés contre une façade, comporte des tubes en acier formant un mât et deux bras proximaux alignés et en croix par rapport au mât, ainsi qu'une potence d'extrémité supérieure portant un treuil. Le treuil est soit manuel, soit électrique. Les supports muraux en équerre servent de plan d'appui provisoire pour le dispositif, les deux bras étant mis en appui selon une direction transversale sur les supports muraux, ce qui permet d'agencer le mât et sa potence en hauteur. Une fois la potence installée, le treuil permet de faire monter le bloc climatiseur.

Il est important, lors du mouvement de montée, que le bloc climatiseur ne touche pas le mur pour ne pas l'abîmer. On prévoit donc une potence assez longue pour agencer le treuil et son câble suffisamment éloignés du mur. Toutefois, une fois le bloc monté, celui-ci se trouve généralement trop loin du mur et afin de rapprocher le bloc et parvenir à l'installer sur les supports muraux, l'opérateur doit alors forcer sur le câble ou ce dernier doit avoir assez de mou.

De plus, il peut arriver que le bloc doive être installé en hauteur sous un débord de toit. Or du mou étant nécessaire pour autoriser le mouvement du bloc vers le mur, le dispositif de l'art antérieur se révèle trop haut par rapport au débord de toit, empêchant au final son utilisation et complexifiant pour un opérateur l'installation du bloc, et ce d'autant plus lorsque l'opérateur est seul.

Par ailleurs, si l'opérateur essaie de forcer sur le câble car manquant de mou et voulant recentrer le bloc à son arrivée, il peut malencontreusement perdre l'équilibre et tomber. Les poses en hauteur de tels blocs qui pèsent en outre dans les 80 kg peuvent donc être dangereuses.

L'invention a pour but de pallier les inconvénients précités en proposant une solution améliorée et de sécurisation pour l'opérateur.

Selon l'invention, le dispositif d'aide à l'élévation et au soutien provisoire pour la fixation contre une paroi murale d'une charge, est conforme à la revendication 1.

En particulier, le dispositif d'aide à l'élévation et au soutien provisoire pour la fixation contre une paroi murale d'une charge, notamment formant un bloc parallélépipédique, telle qu'une pompe à chaleur et/ou un climatiseur, comporte
- un mât réglable en hauteur et présentant deux extrémités distales,
- un premier bras et un second bras agencés en croix par rapport au mât et à une extrémité proximale du mât,
- une traverse agencée à une extrémité distale du mât en lui étant perpendiculaire (de façon que le mât et la traverse forment ensemble une potence), et
- un treuil monté sur la traverse,
caractérisé en ce que le treuil est apte à être translaté le long de la traverse.

Ainsi, le coulissement du treuil par rapport à la potence permet, une fois que le bloc a été monté au-dessus des supports muraux de le translater par rapport au mur et de le rapprocher du mur en vue de le déposer ensuite sur les supports muraux au bon endroit, et cela sans effort. Une telle opération est impossible avec le système de l'art antérieur pour lequel le treuil avec son câble est fixé de façon statique à l'extrémité libre de la traverse (de la potence) et suffisamment éloigné du mur pour que le bloc lors de la montée ne bute pas contre le mur au risque sinon d'abîmer ledit bloc. Par ailleurs, il faut avec le dispositif de l'art antérieur laisser suffisamment de mou au câble entre le treuil et le point d'accouplement au bloc pour permettre de faire tourner le bloc à 90° sans buter dans le mur et pouvoir correctement le positionner à la distance souhaitée du mur. Au contraire, le dispositif de l'invention présente justement l'avantage de ne pas nécessiter de mou au niveau du câble du treuil puisque le treuil est déplaçable depuis l'extrémité de la potence en direction du mur. En outre, la translation du treuil évite d'avoir besoin d'une grande longueur de câble pour obtenir du mou, rendant le dispositif compact. La compacité de hauteur de la potence et de son treuil par rapport au point d'attache sur le bloc (surtout pour les plus massifs), permet également d'agencer facilement le dispositif sur des supports muraux qui sont disposés proches du toit sans interférer avec le toit.

Dans la suite de la description le terme de « hauteur », les qualificatifs « supérieur », « inférieur », « haut » et « bas » d'un élément du dispositif sont utilisés dans le cadre d'une installation normale du dispositif, c'est-à-dire relatif à une notion verticale par rapport à son agencement sur des supports muraux qui sont horizontaux.

Selon une caractéristique, la traverse loge un mécanisme d'entraînement en translation qui porte le treuil (auquel est fixé le treuil, le treuil n'étant pas libre de coulisser seul), et qui est piloté par un système de manœuvre, de préférence rotatif tel qu'un système vis-écrou de façon à pouvoir être facilement actionné grâce à une manivelle ou de préférence une visseuse-dévisseuse. En particulier, le système de manœuvre de préférence rotatif est disposé sur l'extérieur de la traverse et de préférence à proximité immédiate de l'extrémité dite de fixation de la traverse au mât. La rotation dans un sens ou dans l'autre du système de manœuvre rotatif permet de translater dans un sens ou dans un autre le treuil parallèlement à la traverse. Le mécanisme d'entraînement en translation est notamment une vis sans fin qui porte un chariot soutenant le treuil, de préférence par deux tiges espacées et solidaires de direction perpendiculaire à la vis sans fin et au plan général du chariot ; la rotation de la vis sans fin engendre le déplacement en translation du chariot et donc du treuil.

Selon une caractéristique, la traverse comporte une rainure longitudinale dans laquelle le treuil coulisse, en particulier la rainure longitudinale est présente sur une face dite inférieure de la traverse, face tournée vers le sol en position installée du dispositif.

De préférence, le treuil comporte pour sa fonction de levage et de descente un embout de manœuvre qui est un système vis-écrou de même section que le système vis-écrou de translation du treuil, ce qui permet d'utiliser le même outil d'actionnement, en particulier une visseuse-dévisseuse dotée d'une même douille.

Selon une caractéristique, la traverse dotée du treuil est amovible par rapport au mât, en particulier la traverse comporte un corps longitudinal et une extrémité dite de fixation pour fixer ladite traverse perpendiculairement au mât, l'extrémité de fixation comprenant un profilé perpendiculaire au corps de la traverse, de préférence un profilé en U avec l'ouverture du U dirigée à l'opposé du corps de la traverse, le profilé présentant deux ailes opposées qui comprennent des trous en regard coopérant avec des pions ou tétons élastiques de verrouillage agencés à une extrémité distale du mât. De préférence, les deux ailes opposées du profilé en U ont chacune un chant d'extrémité libre, au niveau du plan d'ouverture du U, qui est biaisé en étant évasé vers l'extérieur pour faciliter et rendre rapide et automatique l'accouplement du profilé en U sur l'extrémité du mât. En effet, l'amenée des chants biaisés en butée contre les pions élastiques engendre un enfoncement automatique des pions sans intervention manuelle et permet l'engagement du U autour du mât, le verrouillage se faisant par le relâchement des pions lors de la rencontre des trous en regard du profilé. De préférence, le profilé en U comporte en outre une barre dite arrière en extrémité de l'ouverture du U et à proximité de la portion perpendiculaire en équerre du profilé pour bloquer en position assemblée le profilé sur le mât (une fois le verrouillage des pions effectués dans les trous). L'amovibilité de la traverse permet de la ranger aisément par rapport au mât hors utilisation pour rendre le dispositif démonté compact. De préférence, la traverse comporte en outre à une extrémité dite libre opposée à l'extrémité de fixation, une pièce creuse faisant saillie par rapport à la face dite supérieure de la traverse opposée à la face dite inférieure portant le treuil, la pièce creuse étant destinée à s'emmancher autour du mât hors utilisation du dispositif et comprenant deux trous en regard qui sont destinés à coopérer avec lesdits tétons élastiques de verrouillage et d'extrémité du mât.

Selon une caractéristique, la traverse comporte une poignée à proximité immédiate d'une extrémité de ladite traverse, qui est celle se fixant sur le mât, tout en étant agencée de manière intérieure à l'angle que réalise le mât et la traverse (à savoir dans l'angle intérieur de la potence), en particulier la poignée formant un équerrage. Cette poignée sert à la préhension du dispositif pour le transporter à la main hors utilisation.

Selon une caractéristique, le treuil forme un système de palan comprenant un câble à deux brins et une poulie de renvoi pour le câble, la poulie étant destinée à être accouplée à la charge (au bloc) à monter et chacun des brins présentant une terminaison, une terminaison fixée au treuil pour l'un des brins et une terminaison attachée en un point décalé par rapport au treuil pour l'autre brin. Ce système limite le vrillage, notamment lorsqu'il y a du vent, et permet de rigidifier le câble lors de l'élévation du bloc pour engendrer une montée du bloc avec sa direction longitudinale présentée parallèlement aux supports muraux afin que le bloc parallélépipédique passe selon sa largeur entre les supports. Avantageusement, le dispositif comporte également un accessoire d'accouplement de la poulie du treuil au bloc, qui est apte à positionner correctement la poulie pour élever le bloc parallélépipédique avec sa direction longitudinale (sa longueur) parallèle aux supports muraux, le bloc passant ainsi directement selon sa largeur entre les supports.

De préférence, le dispositif comporte une pièce pivotante apte à pivoter en passant d'une position parallèle à la traverse à une position perpendiculaire tout en restant dans le plan de la traverse (plan horizontal en position montée du dispositif), la pièce pivotante présentant deux extrémités, une extrémité coopérant avec un axe de pivotement fixé à la traverse et une extrémité opposée constituant le point décalé à laquelle est attaché l'un des brins du câble (l'une des extrémités du câble) du treuil. La pièce pivotante permet de faire pivoter à 90° le point d'attache d'extrémité du second brin du câble pour l'éloigner de la traverse (et du treuil), et permettre en même temps le pivotement de la poulie et donc le pivotement du bloc attaché à la poulie, après que le bloc ait été monté plus haut que les supports muraux. Ainsi, le bloc est facilement tourné à 90° pour le présenter de façon que sa direction longitudinale soit transversale aux supports muraux, et cela même si la longueur de câble est courte. Il n'y a donc pas besoin de prévoir du mou pour le câble et il est possible de présenter une courte hauteur entre la traverse de la potence et la poulie suspendant le bloc pour fournir un ensemble de potence compact au-dessus des supports muraux. A noter que la pièce pivotante reste en position plaquée contre la traverse par simple friction contre la traverse ; le pivotement se fait par traction manuelle sur la pièce pivotante pour l'écarter de la traverse.

Selon une caractéristique, les bras sont solidaires du mât et articulables par pliage, de préférence les bras font partie d'une pièce de structure en croix qui est solidaire du mât, le mât étant télescopique et comprenant deux montants, un montant sur lequel est fixée la pièce de structure et un autre montant qui est apte à coulisser et est verrouillable dans la pièce de structure pour régler en hauteur le mât. Les bras sont aptes à adopter soit une position en équerre par rapport au mât, dite position d'appui, soit une position parallèle au mât, dite position rangée. Le pliage facilite la compacité du dispositif en position rangée hors utilisation. Ces bras pliables sont avantageux pour le stockage du dispositif dans le véhicule de l'artisan. Les bras sont dépliables et verrouillables en position d'équerre par rapport au mât (pour leur position d'appui sur les supports muraux) par un mécanisme d'articulation du type chape dotée d'un verrou à ressort, par exemple comprenant deux tétons élastiques sur le bras aptes à coopérer avec deux paires d'orifices en regard sur la chape, chaque paire d'orifices étant disposée en diagonale pour verrouiller le bras en position rangée pour l'une des paires et le verrouiller en position d'appui à l'équerre pour l'autre paire. De préférence, les bras se plient vers le bas du mât.

Préférentiellement, les bras sont dissymétriques, l'un étant plus long que l'autre. Cela permet de facilement décaler le mât d'un côté pour agencer le bras le plus court dans l'espace vide séparant les deux supports muraux, puis de plier ce bras et de pouvoir ensuite décaler le bras le plus long pour l'amener dans le vide et le plier. Ainsi, le pliage des bras permet de faire sortir le dispositif par le dessous du bloc en place si l'architecture (par exemple un toit) gêne la sortie du dispositif par le dessus, étant donné qu'une fois le bloc installé, celui-ci empêche le démontage du dispositif par l'avant. De plus, la dissymétrie des bras a aussi un autre intérêt : les blocs de climatisation sont toujours déséquilibrés car constitués d'un gros ventilateur et d'une pompe assez lourde, ce qui a pour conséquence que lors de la montée, le point d'accouplement avec la poulie et de levage ne peut être au centre de la surface rectangulaire supérieure du bloc si l'on ne veut pas avoir un bloc incliné. Or, les bras dissymétriques permettent de décentrer la potence par rapport à l'écartement des supports muraux et une fois que le bloc de climatisation a été monté et placé à la perpendiculaire, il peut être déposé sur les supports en y étant parfaitement centré.

Selon une caractéristique, chaque bras comporte une pièce de verrouillage qui est coulissante le long du bras (pour s'adapter à l'écartement des supports muraux) et qui est apte à accueillir (en particulier via une noix interne taraudée) un élément à visser de verrouillage (transversalement à la direction générale des supports), ce qui bloque en translation la pièce de verrouillage et permet concomitamment de fixer chacun des bras à un support mural sur lequel est destiné à s'appuyer le bras lors de l'utilisation du dispositif.

Selon une caractéristique, le dispositif comporte un accessoire d'accouplement destiné à l'attache du treuil (la poulie du treuil) à la charge, l'accessoire comportant une barre d'arrimage à fonction de palonnier qui comprend plusieurs endroits d'attache pour le treuil, et des sangles de sécurité qui sont destinées à entourer la charge. Les différents endroits d'attache permettent, en fonction du type de charge et de la position de son centre de gravité, de fixer la poulie du treuil à l'endroit d'attache qui est au droit du centre de gravité de la charge. Quant aux sangles, elles permettent aussi d'éviter d'abîmer la tôlerie des blocs.

Selon une caractéristique, le dispositif comporte un porte-outil destiné à porter provisoirement un outil d'actionnement tel qu'une visseuse-dévisseuse, permettant aussi bien la manoeuvre de levage que la manœuvre de translation du treuil, en particulier le porte-outil étant de forme générale en cône et de préférence à périphérie élastique ou déformable tel qu'un ressort à spires et tronconique.

Selon une caractéristique avantageuse, le dispositif est en plusieurs parties amovibles qui sont assemblées pour former le dispositif prêt à l'utilisation et qui une fois démontées sont assemblées autrement pour former un ensemble hors utilisation monobloc et manuportable, lesdites parties dans la position hors utilisation comprenant :
- le mât qui est télescopique avec au moins deux montants et est dans une position ramassée (non déployée),
- la traverse portant le treuil, qui est fixée de manière amovible sur et parallèlement à un montant du mât, et
- une barre d'arrimage qui est à fonction de palonnier et qui comprend des sangles, la barre étant maintenue de manière amovible autour du mât via les sangles et dans l'alignement de la traverse fixée sur et parallèlement à un montant du mât, et
en ce que la traverse est dotée d'une poignée de préhension servant au transport du dit ensemble monobloc, la poignée étant disposée à l'opposé du treuil et positionnée de manière proximale par rapport au mât de sorte à être au niveau du centre de gravité de l'ensemble monobloc.

L'invention porte également sur une utilisation du dispositif précité de l'invention pour lever et installer des blocs de pompes à chaleur et/ou de climatisation.

La présente invention est maintenant décrite à l'aide d'exemples uniquement illustratifs et nullement limitatifs de la portée de l'invention, et à partir des illustrations jointes, dans lesquelles :
- [Fig. 1] représente une vue en perspective d'un dispositif selon l'invention dans sa position rangée.
- [Fig. 2] correspond en partie à la figure 1 avec ses parties désassemblées.
- [Fig. 3] est une vue en perspective de côté et de face du dispositif monté prêt à être installé.
- [Fig. 4] correspond au dispositif de la figure 3 selon le côté opposé.
- [Fig. 5] montre une vue partielle en perspective de dessus du mât et ses bras en appui sur des supports muraux sur lesquels est destiné à être installé un bloc.
- [Fig. 6] correspond la figure 5 en perspective de dessous.
- [Fig. 7] illustre une vue en perspective et de côté d'une étape de levage du bloc par le dispositif de l'invention entre les supports muraux.
- [Fig. 8] est une vue de face et en perspective d'une étape qui suit celle de la figure 7, le bloc étant au-dessus des supports et tourné à 90°.
- [Fig. 9] correspond à une vue de côté de la figure 8.
- [Fig. 10] illustre une vue en perspective et de côté d'une étape qui suit celle de la figure 8, le bloc étant amené vers le mur puis destiné à être descendu en appui sur les supports muraux pour finaliser l'installation du bloc.
- [Fig. 11] représente une vue partielle en perspective arrière de la traverse en cours d'assemblage sur le mât.
- [Fig. 12] correspond à une vue partielle et en perspective de la potence avec la pièce pivotante écartée de la traverse (et qui correspond aussi à une vue de côté de la figure 8).
- [Fig. 13] correspond à la vue arrière de la figure 3.

Le dispositif 1 de l'invention illustré sur les figures, d'aide à l'élévation et au soutien provisoire pour la fixation contre une paroi murale d'une charge 10, est décrit ci-après dans le cadre d'une installation en hauteur contre un mur extérieur d'un bâtiment d'un bloc parallélépipédique 10, telle qu'une pompe à chaleur et/ou climatiseur (comme visible sur la figure 8).

Le bloc 10 doit être installé et fixé sur des supports muraux 11 et 12 qui sont espacés et ont été fixés préalablement à l'équerre contre le mur. Le dispositif 1 a pour but de monter depuis le sol aisément et sans effort le bloc 10, d'aider à son accostage et à sa mise en place finale sur les deux supports muraux 11 et 12.

Le dispositif 1 comporte selon l'invention un mât 2 réglable en hauteur, deux bras 3A et 3B, une traverse 4 d'extrémité distale et un treuil 5 qui est apte à être mobile en translation.

L'ensemble des éléments précités 2 à 5 composant le dispositif forme hors utilisation, comme illustré sur la figure 1, un ensemble compact et manu-transportable 1. En particulier les dimensions en longueur sont de l'ordre de 1,25 m et les deux autres dimensions transversales sont de l'ordre de 0,25 m et 0,3 m.

De préférence, le dispositif 1 comporte en outre une barre d'arrimage 6 pour faciliter l'attache du bloc 10 au treuil 5 et un kit d'accessoires 7, détaillés plus loin.

Le mât 2 présente deux extrémités distales 20 et 21 et une extrémité proximale 22. Le mât 2 est de préférence télescopique. Il comporte deux montants 2A et 2B, le premier montant 2A étant celui destiné à s'appuyer contre le sol et présentant la première extrémité distale 20 et le second montant 2B étant déployable en longueur (en hauteur) à la suite du premier montant 2A dans son alignement ou comme ici, sensiblement dans son alignement. Le second montant 2B présente une extrémité libre à l'opposé du premier montant 2A, qui correspond à la seconde extrémité distale 21 du mât 2. L'extrémité proximale 22 du mât correspond à la partie du mât depuis laquelle se déploie le second montant 2B par rapport au premier montant 2A. De plus, les deux bras 3A et 3B sont articulés au niveau de cette extrémité proximale 22.

Le mât 2 comporte en son extrémité proximale 22 une pièce de structure 23. La pièce de structure 23 soutient les deux bras 3A et 3B. Les deux bras 3A et 3B sont pliables et dépliables par rapport à la pièce de structure 23. La pièce de structure 23 a une forme générale de croix lorsque les deux bras 3A et 3B sont dépliés par rapport au mât 2. La pièce de structure 23 assure la fixation des bras 3A et 3B et loge un mécanisme d'articulation permettant le pliage des bras et leur dépliage en les verrouillant en position dépliée. Le mécanisme d'articulation est par exemple une chape respective 25A, 25B pour chacun des bras avec un verrou à ressort, par exemple comprenant deux tétons élastiques 25' en vis-à-vis sur chaque bras, aptes à coopérer alternativement (selon la position des bras) avec deux paires 25-1 et 25-2 d'orifices en regard sur la chape (figures 2 et 5), chaque paire d'orifices étant disposée en diagonale pour verrouiller le bras en position rangée pour l'une des paires 251-1 et le verrouiller en position d'appui à l'équerre pour l'autre paire 25-2. De préférence, les bras 3A et 3B se replient vers le bas ; les bras 3A et 3B sont en position repliée contre le premier montant 2A.

Dans l'exemple illustré de réalisation de la pièce de structure 23, celle-ci comporte deux profilés creux 24A et 24B soudés dos à dos et s'étendant dans deux directions opposées pour former la direction verticale de la croix précitée. De plus, le second profilé 24B comprend dans sa zone médiane les deux chapes opposées 25A et 25B sur chacune desquelles est articulé chacun des deux bras 3A et 3B qui dans leur position dépliée perpendiculairement aux profilés 24A et 24B forment la ligne horizontale de la croix. Le premier profilé 24A est fixé sur le premier montant 2A, à l'extrémité opposée de l'extrémité distale 20. Comme le premier profilé 24A est creux, il est avantageusement emmanché sur l'extrémité proximale 22 du premier montant 2A et fixé par une pièce de verrouillage telle qu'une goupille de verrouillage 8A agencée transversalement au montant et au profilé creux. Le second montant 2B est logé à l'intérieur du second profilé creux 24B et peut y coulisser pour être déployé à la longueur souhaitée ; il est verrouillable en position par une pièce de verrouillage 8B (figures 1 et 3) telle qu'une goupille de verrouillage qui est apte à être introduite transversalement à la direction longitudinale du second profilé dans deux orifices 26 en regard dudit du profilé et dans des trous 2' du montant. Les clés de verrouillage 8A et 8B sont attachées à la pièce de structure 23 pour ne pas être perdues. Le second montant 2B comporte des paires de trous 2' en regard, répartis régulièrement (figure 3) sur au moins une partie de la hauteur pour déployer le montant à la longueur (hauteur) voulue. Les profilés creux 24A et 24B soudés l'un contre l'autre servent à la fois au rangement des deux montants 2A et 2B dans leur position repliée, et au déploiement des deux montants 2A et 2B. En position rangée (figures 1 et 2), le second montant 2B est parallèle et plaqué contre le premier montant 2A. En position d'utilisation, le second montant 2B est déployé linéairement par rapport au premier montant quasiment dans son alignement en étant décalé juste de l'épaisseur du second profilé 24B (figures 3 et 4).

Les bras 3A et 3B servent à fixer provisoirement le dispositif 1 sur les supports muraux 11 et 12 et installer en hauteur le treuil 5 pour soulever le bloc 10 au-dessus desdits supports muraux. Les supports muraux 11 et 12 sont généralement des équerres comprenant une aile horizontale 13 qui est pourvues d'orifices de fixation 14.

Les bras 3A et 3B sont fixés de manière amovible aux supports muraux 11 et 12. Dans un mode de réalisation préféré illustré sur les figures 5 et 6, chaque bras 3A et 3B forme un profilé avec une face dite inférieure de fixation 30 qui est celle destinée à reposer perpendiculairement sur l'aile horizontale 13 des supports muraux 11 et 12. Chaque bras 3A, 3B comporte en outre une pièce de verrouillage 31 qui est coulissante le long du bras pour s'adapter à l'écartement des supports 11 et 12, et qui est apte à accueillir un élément à visser de verrouillage 70 (transversalement à la direction des ailes horizontales 13 d'appui des supports) pour bloquer en translation la pièce de verrouillage 31 et fixer chacun des bras auprès de chacun des supports. Les éléments à visser de verrouillage 70 traversent ainsi les orifices de fixation 14 des supports muraux 11 et 12 et sont vissés dans les pièces de verrouillage 31. Chaque pièce de verrouillage 31 est de préférence tubulaire en entourant chaque bras et coulisse librement. Afin qu'un élément de verrouillage 70 puisse être vissé dans une pièce de verrouillage 31 quel que soit l'emplacement de ladite la pièce de verrouillage 31 le long d'un bras, la face de fixation 30 des bras 3A et 3B est dotée d'une lumière oblongue 32. La figure 1 montre deux types d'éléments de verrouillage 70 et 70' qui sont fonction du type de supports muraux.

Avantageusement, les bras 3A et 3B ne sont pas symétriques en longueur par rapport à la pièce de structure 23. L'un des bras 3B est plus long que l'autre bras 3A. Cela permet de décentrer si besoin le mât 2 et donc le treuil 5 par rapport aux supports muraux 11 et 12.

Le treuil 5 est monté sur la traverse 4. La traverse 4 est amovible par rapport au mât 2. La traverse 4 comporte un corps longitudinal présentant une extrémité de fixation 40 destinée à coopérer de manière amovible avec le mât 2, une extrémité libre opposé 41 et une rainure de guidage 42 qui est de préférence agencée en face dite inférieure 43 du corps de la traverse.

La traverse 4 est apte à être fixée sur l'extrémité distale 21 du second montant 2B. La traverse 4 en position montée est perpendiculaire au mât 2 et forme avec celui-ci une potence à l'extrémité libre 41 de laquelle est agencé le treuil 5. Le treuil 5 est selon l'invention mobile en translation le long de la traverse 4, la rainure de guidage 42 permet le déplacement du treuil 5. Le treuil 5 peut être déplacé entre l'extrémité libre 41 de la traverse et l'extrémité opposée de fixation 40 au mât.

La traverse 4 est par exemple fixée par clipsage sur le mât 2. L'extrémité de fixation 40 de la traverse comprend par exemple un profilé 44 en U disposé perpendiculairement au corps de la traverse et comprenant (figures 2 et 3) des trous 45 qui coopèrent avec des pions ou tétons élastiques de verrouillage 2" d'extrémité du second montant 2B. De préférence, le profilé 44 en U présente deux ailes opposées dont le chant d'extrémité libre 44', au niveau du plan d'ouverture du U, est biaisé en étant évasé vers l'extérieur pour faciliter et rendre rapide et automatique l'accouplement du profilé en U sur l'extrémité du mât. En effet, l'amenée des chants biaisés 44' en butée contre les pions élastiques 2' (fi-gure 11) engendre un enfoncement automatique des pions sans intervention manuelle et permet l'engagement du U autour du mât, le verrouillage se faisant par le relâchement des pions 2" lors de la rencontre des trous 45 en regard du profilé. De préférence, le profilé en U comporte en outre une barre dite arrière 44" en extrémité de l'ouverture du U et à proximité de la portion perpendiculaire en équerre du profilé avec la traverse, pour bloquer en position assemblée le profilé sur le mât (une fois le verrouillage des pions effectués dans les trous).

Pour fixer en position rangée la traverse 4 sur le mât 2 replié (figures 1 et 2) l'extrémité libre 41 comporte une pièce creuse 46 faisant saillie par rapport à la face dite supérieure 43' opposée à la face inférieure 43 et comprenant deux trous latéraux 47 en regard qui sont destinés à coopérer avec les tétons élastiques de verrouillage 2" de l'extrémité 21 du second montant 2B. La traverse 4 est alors fixée au mât 2 replié, en particulier au montant 2B, en plaquant ladite traverse par sa face supérieure 43' contre le second montant 2B et en la faisant glisser jusqu'à ce que la pièce creuse 46 s'emmanche après l'extrémité libre 21 du second montant 2B et se verrouille sur les tétons élastiques 2".

De préférence, le dispositif 1 comporte une poignée 9 de préhension pour transporter aisément l'ensemble du dispositif dans sa position rangée (figure 1). Cette poignée 9 est en particulier solidaire de la traverse 4, de préférence au niveau de l'extrémité de fixation 40 et en saillie de la face inférieure 43. La poignée 9 s'étend dans un plan coplanaire au second montant 2B. De plus, la poignée 9 facilite le montage de la traverse 4 sur le mât 2 pour l'utilisation du dispositif 1. Par ailleurs, en position montée de la traverse 4, la poignée 9 s'étend sous la traverse (depuis la face inférieure 43) et de manière coplanaire au second montant 2B, dans l'angle intérieur de la potence ; la poignée 9 s'intègre ainsi parfaitement au dispositif installé sans faire saillie ni vers le haut, ni latéralement, ne gênant en rien l'opérateur et l'utilisation du dispositif.

Dans l'exemple préféré illustré sur les figures, en particulier comme visible sur les figures 1 et 7, le treuil 5 comporte un câble 50, une poulie de renvoi 51, un mécanisme d'entraînement 52 à actionnement manuel comprenant un embout de manœuvre 53. L'embout de manœuvre 53 est destiné à coopérer avec une manivelle 71 fournie dans le kit 7 d'accessoires. De préférence, le kit d'accessoire 7 comporte en outre un adapteur 72 pour visseuse qui est apte à coopérer avec l'embout de manœuvre 53, ce qui facilite l'enroulement du câble 50 pour l'opérateur.

A noter que les accessoires comprenant les éléments de verrouillage 70 et 70', la manivelle 71 et l'adaptateur 72 sont regroupés et rangés dans une pochette 73 (figure 13) qui peut être attachée à la structure 23 sur la face opposée à celle recevant la traverse 4 en position rangée de la figure 1.

La poulie 51 est destinée à être accouplée au bloc 10 à monter. Le câble 50 est couplé à la poulie 51 et présente un premier brin 50A et un second brin 50B, qui sont attachés indépendamment. Le premier brin 50A est attaché via son extrémité au mécanisme d'entraînement 52. Le second brin 50B présente une extrémité libre 50', à l'opposé de la poulie 51, qui est attaché en un point espacé du mécanisme d'entraînement 52 et solidaire d'une pièce pivotante 54 décrite plus loin.

Le treuil 5 est apte à coulisser le long de la traverse 4. Le treuil 5 comporte un carter 5' et deux organes mâles du type tiges 5A (figure 10) et 5B (figure 12), espacés et en saillie du carter qui permettent de soutenir le carter et donc le treuil. Les organes mâles 5A et 5B sont aptes à coopérer avec la rainure de guidage 42 et un mécanisme d'entraînement en translation (ici non visible) logé dans la traverse 4. Le mécanisme d'entraînement est à titre d'exemple une vis sans fin qui porte un chariot soutenant le treuil de préférence par les deux tiges 5A et 5B espacées et solidaires du chariot et de direction perpendiculaire à la vis sans fin et au plan général du chariot. Le mécanisme d'entraînement en translation est piloté par un système de manœuvre 4' de préférence rotatif qui est disposé sur l'extérieur de la traverse et à proximité immédiate de l'extrémité de fixation 40. La rotation du système de manœuvre 4' engendre la rotation de la vis sans fin et la translation du treuil 5. Le système de manœuvre 4' rotatif est avantageusement un système vis-écrou adapté à recevoir une douille de visseuse-dévisseuse pour sa rotation. De préférence, le système de manœuvre 4' rotatif est identique à l'embout de manœuvre 53 du treuil afin d'utiliser le même outil rotatif de manœuvre tel qu'une visseuse-dévisseuse. Avantageusement, le système de manœuvre 4' pour la translation du treuil 5 est du même côté que l'embout de manœuvre 53 du treuil pour dérouler ou enroule le câble 50.

Avantageusement, le dispositif 1 comporte un porte-outil 90 pour visseuse afin de libérer les mains de l'opérateur une fois le treuil 5 manœuvré (levage et/ou translation). De préférence, le porte-outil 90 est de forme générale en cône. De préférence, le porte-outil 90 est à périphérie élastique ou déformable pour faciliter la reprise de l'outil hors du porte-outil. Par exemple, le porte-outil 90 se présente sous la forme d'un ressort à spires tronconique dont la section est adaptée à recevoir le mandrin d'une visseuse. Le porte-outil 90 est de préférence solidaire de la pièce de structure 23.

Par ailleurs, le treuil 5 est conçu de façon à faire pivoter le second brin 50B du câble (en l'écartant par rapport au premier brin 50A) et à faire pivoter la poulie 51 pour automatiquement entraîner la rotation du bloc 10 alors que celui-ci a été monté proche du treuil. La rotation du bloc 10 peut ainsi se faire sans qu'il ne soit nécessaire d'avoir du mou dans le câble. A cet effet, le dispositif 1 comporte avantageusement une pièce pivotante 54 à laquelle le second brin 50B via son extrémité libre 50' est attaché. La pièce pivotante 54 est manœuvrée manuellement. Ainsi, l'opérateur qui fait monter le bloc 10 à la verticale avec la direction longitudinale du bloc parallèle auxdits supports 11 et 12 de façon que le petit côté ou largeur du bloc passe entre les deux supports 11 et 12 (figure 7), peut une fois les deux supports dépassés, faire aisément pivoter le bloc 10 à 90° pour l'agencer avec sa direction longitudinale perpendiculaire aux supports 11 et 12, la longueur du bloc dépassant des deux supports pour son maintien (figures 8 et 9).

Par conséquent, la pièce pivotante 54 est apte à adopter soit une position parallèle à la traverse 4, soit une position dite angulaire en faisant un angle jusqu'à 90° par rapport à la direction de la traverse 4. La pièce pivotante 54 présente de préférence une partie plate qui se plaque contre la traverse 4 dans sa position parallèle. La pièce pivotante 54 comporte deux terminaisons 54' et 54". La pièce pivotante 54 pivote par l'une de ses terminaisons 54' autour d'un axe qui est perpendiculaire aux faces inférieure 43 et supérieure 43' de la traverse. La terminaison opposée 54" est celle sur laquelle est attachée le second brin 50B du câble 50. De préférence, l'axe de pivotement de la pièce pivotante 54 correspond à la tige 5A de fixation du treuil 5, axe qui est du côté de l'extrémité libre 41 de la traverse. La pièce pivotante 54 a ici (figures 8 et 12) la forme d'une équerre avec une aile 54A qui est apte à passer entre la face inférieure 43 de la traverse et le carter 5' du treuil, et une aile 54B perpendiculaire qui se plaque contre le chant de la traverse ou qui s'en écarte. La pièce pivotante 54 reste notamment plaquée contre la traverse par friction et en est écartée par traction manuelle. De préférence, l'aile 54A comprend une découpe 54C (figure 12) pour passer autour de l'autre tige 5B en position parallèle de la pièce pivotante 54. Enfin, la pièce pivotante 54 présente une portion de préhension 54D qui fait saillie par rapport à la face supérieure 43' de la traverse. La portion de préhension 54D en faisant saillie faciliter la prise en main de la pièce pivotante par l'opérateur qui effectue alors la rotation de la pièce pivotante.

Pour participer au levage du bloc 10, le dispositif 1 comporte la barre d'arrimage 6 à fonction de palonnier qui se monte sur le dessus du bloc 10 et sur laquelle s'attache la poulie 51. La barre d'arrimage 6 présente donc un corps longitudinal et comporte sur sa longueur plusieurs endroits d'attache 60 pour la poulie 51. La barre d'arrimage 6 comporte en outre à ses extrémités des sangles 61 de sécurité qui sont destinées à sangler le bloc 10 pour fixer ladite barre. Les sangles présentent aussi l'avantage de ne pas risquer d'abîmer le bloc.

Plusieurs endroits d'attache 60 pour la poulie 51 sont prévus afin d'arrimer le bloc 10 au niveau de son centre de gravité, certains blocs présentant en effet un centre de gravité décentré. Les endroits d'attache 60 sont constitués de plusieurs orifices répartis sur la longueur de la barre 6. Quant à la poulie 51, elle comprend un mors 51' qui se fixe à cheval sur la barre d'arrimage 6 et est bloquée en position par une goupille de verrouillage 51" (attachée au mors pour ne pas se perdre) au travers d'un orifice 60 de la barre. En position attachée de la poulie 51 sur la barre d'arrimage 6, celle-ci présente ses joues dans des plans parallèles au corps longitudinal de la barre d'arrimage 6.

La mise en œuvre du dispositif 1 de l'invention est à présent décrite.

L'opérateur a manu-transporté le dispositif 1 qui se trouve selon l'ensemble monobloc de la figure 1, en position rangée. Il détache les sangles 61 pour désassembler la barre d'arrimage 6. Il déclipse du second montant 2B la pièce 46 de la traverse 4 pour désassembler la traverse, le mât 2 est alors replié comme visible sur la figure 2. Il défait la goupille de verrouillage 8B, déploie le second montant 2B par rapport à la pièce de structure 23 jusqu'à la hauteur voulue et le bloque en position en remettant goupille de verrouillage 8B. Il déploie à la perpendiculaire du mât, chacun des deux bras 3A et 3B qui se verrouillent automatiquement en position déployée. Le dispositif 1 se présente alors comme celui illustré sur la figure 3.

L'opérateur procède ensuite à l'installation du dispositif 1 sur les supports muraux 11 et 12. Il grimpe à une échelle pour installer le dispositif 1 par appui des bras 3A et 3B sur les supports muraux 11 et 12 (figure 5). Géométriquement, il pourra si besoin décentrer le mât 2 et donc la potence par rapport aux deux supports 11 et 12 afin que, lors de l'arrivée, après pivotement de 90° du bloc (étape vue plus loin), le bloc soit bien centré par rapport aux deux bras et donc centré par rapport aux deux supports muraux. Il fait glisser les pièces de verrouillage 31 en regard des ailes 13 des supports, engage chacun des éléments de verrouillage 70 à travers un orifice 14 d'une aile 13 du support (figure 6) et le visse dans chacune des pièces de verrouillage 31. Le dispositif 1 et sa potence sont donc installés et maintenus de manière fixe.

L'opérateur se saisit de sa visseuse-dévisseuse, fait tourner l'embout de manœuvre 53 du treuil pour descendre le câble 50 et la poulie 51 jusqu'au sol, le treuil 5 étant positionné à l'extrémité libre 41 de la traverse 4. Il pose ensuite sa visseuse sur le porte-outil 90 et redescend de l'échelle. Il positionne le bloc 10 avec sa direction longitudinale (son grand côté) perpendiculairement au mur et au droit de l'espace séparant les deux supports 11 et 12. Il pose la barre d'arrimage 6 sur le dessus du bloc 10 et passe les sangles 61 autour dudit bloc. Puis il fixe la poulie 51 du treuil 5 sur la barre d'arrimage 6 via le mors 51' et la goupille de verrouillage 51".

L'opérateur remonte à l'échelle, reprend sa visseuse pour la faire coopérer avec l'embout de manœuvre 53 du treuil 5 et pour l'entraîner en rotation afin de lever le bloc 10. Le bloc 10 passe entre les supports 11 et 12 (figure 7) et est monté jusqu'en haut du treuil 5. Puis l'opérateur ayant pu reposer aisément sa visseuse sur le porte-outil 9 qui est à sa hauteur, se saisit de la portion de préhension 54D de la pièce pivotante 54, l'écarte manuellement de la traverse 4 et la fait pivoter à 90°, ce qui fait automatiquement pivoter à 90° le bloc 10. Le bloc 10 est alors comme illustré sur les figures 8 et 9, au-dessus des supports 11 et 12, sa direction longitudinale étant parallèle au mur. Néanmoins, le boc 10 est encore suspendu par le treuil 5.

Ensuite, l'opérateur reprend sa visseuse, la positionne sur le système de manœuvre 4' rotatif et l'actionne, ce qui translate le treuil 5 et donc le bloc suspendu 10 en direction de l'extrémité de fixation 40 de la traverse 4 de sorte à rapprocher le bloc 10 du mur, comme illustré sur la figure 10. Il fait ensuite descendre le câble 50 avec sa visseuse qui coopère à nouveau avec l'embout de manœuvre 53, jusqu'à déposer le bloc 10 sur les supports 11 et 12 où le bloc sera ultérieurement fixé.

Enfin, le dispositif 1 est démonté. L'opérateur défait les sangles 61 et désaccouple la poulie 51 de la barre d'arrimage 6. Il démonte la traverse 4 du mât 2 encore en place, en appuyant sur les tétons élastiques 2" et en extrayant le profilé 44 de la traverse. Puis, il descend de l'échelle jusqu'à hauteur des supports muraux 11 et 12, dévisse les éléments de verrouillage 70 et dégoupille la goupille de verrouillage 8A pour désassembler le premier montant2A de la pièce de structure 23. Il ne reste plus à l'opérateur qu'à se saisir du second montant 2A pour le faire passer avec les bras 3A et 3B au-dessus du bloc 10 et à replier les bras 3A et 3B.

## Revendications

1. Dispositif (1) d'aide à l'élévation et au soutien provisoire d'une charge (10) notamment formant un bloc parallélépipédique, telle qu'une pompe à chaleur et/ou climatiseur, pour sa fixation contre une paroi, comportant
- un mât (2) réglable en hauteur et présentant deux extrémités distales (20, 21),
- un premier bras (3A) et un second bras (3B) agencés en croix par rapport au mât (2) et à une extrémité proximale (22) du mât,
- une traverse (4) agencée à une extrémité distale (21) du mât en lui étant perpendiculaire, et
- un treuil (5) monté sur la traverse (4),
**caractérisé en ce que** le treuil (5) est apte à être translaté le long de la traverse (4).

2. Dispositif selon la revendication 1, **caractérisé en ce que** la traverse (2) loge un mécanisme d'entraînement en translation qui porte le treuil (5) et qui est piloté par un système de manoeuvre (4') de préférence rotatif tel qu'un système vis-écrou.

3. Dispositif selon la revendication 1 ou 2, **caractérisé en ce que** la traverse (4) comporte une rainure longitudinale (42) dans laquelle le treuil (5) coulisse, en particulier la rainure longitudinale (42) est présente sur une face dite inférieure (43) de la traverse, face tournée vers le sol en position installée du dispositif.

4. Dispositif selon la revendication 2 ou 3, **caractérisé en ce que** le treuil (5) comporte pour sa fonction de levage et de descente un embout de manœuvre (53) qui est un système vis-écrou de même section que le système vis-écrou (4') de translation du treuil.

5. Dispositif selon l'une quelconque des revendications précédentes, **caractérisé en ce que** la traverse (4) est amovible par rapport au mât (2), en particulier la traverse comporte un corps longitudinal et une extrémité dite de fixation (40) pour fixer ladite traverse perpendiculairement au mât, l'extrémité de fixation comprenant un profilé (44) perpendiculaire au corps de la traverse, de préférence un profilé en U avec l'ouverture du U dirigée à l'opposé du corps de la traverse, le profilé présentant deux ailes opposées qui comprennent des trous (45) coopérant avec des tétons élastiques de verrouillage (2") agencés à une extrémité distale (21) du mât et les deux ailes du profilé ayant chacune un chant d'extrémité libre (44'), au niveau du plan d'ouverture du U, qui est biaisé en étant évasé vers l'extérieur.

6. Dispositif selon l'une quelconque des revendications précédentes, **caractérisé en ce que** la traverse (4) comporte une poignée (9) à proximité immédiate d'une extrémité (40) de ladite traverse, qui est celle se fixant sur le mât (2), tout en étant agencée de manière intérieure à l'angle que réalise le mât et la traverse, en particulier la poignée (9) formant un équerrage.

7. Dispositif selon l'une quelconque des revendications précédentes, **caractérisé en ce que** le treuil (5) forme un système de palan comprenant un câble (50) à deux brins (50A, 50B) et une poulie (51) de renvoi pour le câble, la poulie étant destinée à être accouplée à la charge à monter et chacun des brins (50A, 50B) présentant une terminaison, une terminaison fixée au treuil pour l'un des brins et une terminaison (50') fixée en un point (54B) décalé par rapport au treuil pour l'autre brin (50B).

8. Dispositif selon la revendication précédente, **caractérisé en ce qu'**il comporte une pièce pivotante (54) apte à pivoter en passant d'une position parallèle à la traverse (4) à une position perpendiculaire tout en restant dans le plan de la traverse, la pièce pivotante (54) présentant deux extrémités, une terminaison (54') coopérant avec un axe de pivotement fixé à la traverse et une terminaison opposée (54") constituant le point décalé à laquelle est attaché l'un des brins (50B) du câble du treuil.

9. Dispositif selon l'une quelconque des revendications précédentes, **caractérisé en ce que** les bras (3A, 3B) sont solidaires du mât et articulables par pliage, de préférence les bras font partie d'une pièce de structure (23) en croix qui est solidaire du mât, le mât étant télescopique et comprenant deux montants, un montant (2A) sur lequel est fixée la pièce de structure (23) et un autre montant (2B) qui est apte à coulisser et est verrouillable dans la pièce de structure (23) pour régler en hauteur le mât.

10. Dispositif selon l'une quelconque des revendications précédentes, **caractérisé en ce que** chaque bras (3A, 3B) comporte une pièce de verrouillage (31) qui est coulissante le long du bras et qui est apte à accueillir un élément à visser de verrouillage (70) pour bloquer concomitamment en translation la pièce de verrouillage (31) et fixer chacun des bras.

11. Dispositif selon l'une quelconque des revendications précédentes, **caractérisé en ce que** les bras (3A, 3B) sont dissymétriques, l'un étant plus long que l'autre.

12. Dispositif selon l'une quelconque des revendications précédentes, **caractérisé en ce qu'**il comporte un accessoire d'accouplement destiné à l'attache du treuil à la charge, l'accessoire comportant une barre d'arrimage (6) à fonction de palonnier qui comprend plusieurs endroits d'attache (60) pour le treuil et des sangles de sécurité (61).

13. Dispositif selon l'une quelconque des revendications précédentes, **caractérisé en ce qu'**il comporte un porte-outil (90) destiné à porter provisoirement un outil d'actionnement tel qu'une visseuse-dévisseuse, permettant aussi bien la manœuvre de levage que la manœuvre de translation du treuil, en particulier le porte-outil (90) étant de forme générale en cône et de préférence à périphérie élastique ou déformable tel qu'un ressort à spires et tronconique.

14. Dispositif selon l'une quelconque des revendications précédentes, **caractérisé en ce qu'**il est en plusieurs parties amovibles qui sont assemblées pour former le dispositif prêt à l'utilisation et qui une fois démontées sont assemblées autrement pour former un ensemble hors utilisation monobloc et manu portable, lesdites parties dans la position hors utilisation comprenant :
- le mât (6) qui est télescopique avec au moins deux montants (2A, 2B) et est dans une position ramassée,
- la traverse (4) portant le treuil (5), qui est fixée de manière amovible sur et parallèlement à un montant (2B) du mât, et
- une barre d'arrimage (6) qui est à fonction de palonnier et qui comprend des sangles (61), la barre étant maintenue de manière amovible autour du mât via les sangles et dans l'alignement de la traverse fixée sur et parallèlement à un montant (2B) du mât, et
**en ce que** la traverse (4) est dotée d'une poignée de préhension (9) servant au transport du dit ensemble monobloc, la poignée étant disposée à l'opposé du treuil et positionnée de manière proximale par rapport au mât de sorte à être au niveau du centre de gravité de l'ensemble monobloc.

15. Utilisation du dispositif (1) selon l'une quelconque des revendications précédentes pour lever et installer des blocs de pompes à chaleur et/ou de climatisation.

## Revendications modifiées

### Revendications modifiées conformément à la règle 137(2) CBE.

1. Dispositif (1) d'aide à l'élévation et au soutien provisoire d'une charge (10) notamment formant un bloc parallélépipédique, telle qu'une pompe à chaleur et/ou climatiseur, pour sa fixation contre une paroi, comportant
- un mât (2) réglable en hauteur et présentant deux extrémités distales (20, 21),
- un premier bras (3A) et un second bras (3B) agencés en croix par rapport au mât (2) et à une extrémité proximale (22) du mât,
- une traverse (4) agencée à une extrémité distale (21) du mât en lui étant perpendiculaire, et
- un treuil (5) monté sur la traverse (4), apte à être translaté le long de la traverse (4), et comportant un câble (50),
**caractérisé en ce que** le câble (50) est couplé à une poulie (51) et présente un premier brin (50A) et un second brin (50B), qui sont attachés indépendamment et **en ce que** le dispositif comporte une pièce pivotante (54) apte à pivoter en passant d'une position parallèle à la traverse (4) à une position perpendiculaire tout en restant dans le plan de la traverse, la pièce pivotante (54) présentant deux extrémités, une terminaison (54') coopérant avec un axe de pivotement fixé à la traverse et une terminaison opposée (54") constituant un point décalé et à laquelle est attaché l'un des brins (50B) du câble du treuil, tandis que l'autre brin (50A) est fixé au treuil.

2. Dispositif selon la revendication 1, **caractérisé en ce que** la traverse (2) loge un mécanisme d'entraînement en translation qui porte le treuil (5) et qui est piloté par un système de manœuvre (4') de préférence rotatif tel qu'un système vis-écrou.

3. Dispositif selon la revendication 1 ou 2, **caractérisé en ce que** la traverse (4) comporte une rainure longitudinale (42) dans laquelle le treuil (5) coulisse, en particulier la rainure longitudinale (42) est présente sur une face dite inférieure (43) de la traverse, face tournée vers le sol en position installée du dispositif.

4. Dispositif selon la revendication 2 ou 3, **caractérisé en ce que** le treuil (5) comporte pour sa fonction de levage et de descente un embout de manœuvre (53) qui est un système vis-écrou de même section que le système vis-écrou (4') de translation du treuil.

5. Dispositif selon l'une quelconque des revendications précédentes, **caractérisé en ce que** la traverse (4) est amovible par rapport au mât (2), en particulier la traverse comporte un corps longitudinal et une extrémité dite de fixation (40) pour fixer ladite traverse perpendiculairement au mât, l'extrémité de fixation comprenant un profilé (44) perpendiculaire au corps de la traverse, de préférence un profilé en U avec l'ouverture du U dirigée à l'opposé du corps de la traverse, le profilé présentant deux ailes opposées qui comprennent des trous (45) coopérant avec des tétons élastiques de verrouillage (2") agencés à une extrémité distale (21) du mât et les deux ailes du profilé ayant chacune un chant d'extrémité libre (44'), au niveau du plan d'ouverture du U, qui est biaisé en étant évasé vers l'extérieur.

6. Dispositif selon l'une quelconque des revendications précédentes, **caractérisé en ce que** la traverse (4) comporte une poignée (9) à proximité immédiate d'une extrémité (40) de ladite traverse, qui est celle se fixant sur le mât (2), tout en étant agencée de manière intérieure à l'angle que réalise le mât et la traverse, en particulier la poignée (9) formant un équerrage.

7. Dispositif selon l'une quelconque des revendications précédentes, **caractérisé en ce que** le treuil (5) forme un système de palan comprenant le câble (50) à deux brins (50A, 50B) et la poulie (51) de renvoi pour le câble, la poulie étant destinée à être accouplée à la charge à monter.

8. Dispositif selon l'une quelconque des revendications précédentes, **caractérisé en ce que** les bras (3A, 3B) sont solidaires du mât et articulables par pliage, de préférence les bras font partie d'une pièce de structure (23) en croix qui est solidaire du mât, le mât étant télescopique et comprenant deux montants, un montant (2A) sur lequel est fixée la pièce de structure (23) et un autre montant (2B) qui est apte à coulisser et est verrouillable dans la pièce de structure (23) pour régler en hauteur le mât.

9. Dispositif selon l'une quelconque des revendications précédentes, **caractérisé en ce que** chaque bras (3A, 3B) comporte une pièce de verrouillage (31) qui est coulissante le long du bras et qui est apte à accueillir un élément à visser de verrouillage (70) pour bloquer concomitamment en translation la pièce de verrouillage (31) et fixer chacun des bras.

10. Dispositif selon l'une quelconque des revendications précédentes, **caractérisé en ce que** les bras (3A, 3B) sont dissymétriques, l'un étant plus long que l'autre.

11. Dispositif selon l'une quelconque des revendications précédentes, **caractérisé en ce qu'**il comporte un accessoire d'accouplement destiné à l'attache du treuil à la charge, l'accessoire comportant une barre d'arrimage (6) à fonction de palonnier qui comprend plusieurs endroits d'attache (60) pour le treuil et des sangles de sécurité (61).

12. Dispositif selon l'une quelconque des revendications précédentes, **caractérisé en ce qu'**il comporte un porte-outil (90) destiné à porter provisoirement un outil d'actionnement tel qu'une visseuse-dévisseuse, permettant aussi bien la manœuvre de levage que la manœuvre de translation du treuil, en particulier le porte-outil (90) étant de forme générale en cône et de préférence à périphérie élastique ou déformable tel qu'un ressort à spires et tronconique.

13. Dispositif selon l'une quelconque des revendications précédentes, **caractérisé en ce qu'**il est en plusieurs parties amovibles qui sont assemblées pour former le dispositif prêt à l'utilisation et qui une fois démontées sont assemblées autrement pour former un ensemble hors utilisation monobloc et manuportable, lesdites parties dans la position hors utilisation comprenant :
- le mât (6) qui est télescopique avec au moins deux montants (2A, 2B) et est dans une position ramassée,
- la traverse (4) portant le treuil (5), qui est fixée de manière amovible sur et parallèlement à un montant (2B) du mât, et
- une barre d'arrimage (6) qui est à fonction de palonnier et qui comprend des sangles (61), la barre étant maintenue de manière amovible autour du mât via les sangles et dans l'alignement de la traverse fixée sur et parallèlement à un montant (2B) du mât, et
**en ce que** la traverse (4) est dotée d'une poignée de préhension (9) servant au transport du dit ensemble monobloc, la poignée étant disposée à l'opposé du treuil et positionnée de manière proximale par rapport au mât de sorte à être au niveau du centre de gravité de l'ensemble monobloc.

14. Utilisation du dispositif (1) selon l'une quelconque des revendications précédentes pour lever et installer des blocs de pompes à chaleur et/ou de climatisation.
